# EUROPÄISCHE PATENTSCHRIFT

(11) **EP 2 205 512 B1**
(45) Veröffentlichungstag und Bekanntmachung des Hinweises auf die Patenterteilung: **08.08.2012**
(21) Anmeldenummer: 08804294.0
(22) Anmeldetag: 17.09.2008
(51) Int. Cl.: B65H 18/26, B65H 19/22

(54) **VERFAHREN UND VORRICHTUNG ZUM AUFWICKELN EINER MATERIALBAHN**
METHOD AND DEVICE FOR WINDING A MATERIAL WEB
PROCÉDÉ ET DISPOSITIF POUR ENROULER UNE BANDE DE MATÉRIAU

(30) Priorität: 24.09.2007 DE 102007000766; 11.01.2008 DE 102008000042
(43) Veröffentlichungstag der Anmeldung: 14.07.2010
(73) Patentinhaber: Voith Patent GmbH, 89522 Heidenheim (DE)
(72) Erfinder: LEITENBERGER, Werner, 88281 Schlier (DE)
(74) Vertreter: Manitz, Gerhart
(86) Internationale Anmeldenummer: PCT/EP2008/062339
(87) Internationale Veröffentlichungsnummer: WO 2009/040278

(56) Entgegenhaltungen:
- EP-A- 1 792 859
- WO-A-93/06033
- WO-A-94/26641
- DE-A1- 4 401 804
- DE-A1-102005 000 131
- DE-C1- 4 011 009

## Beschreibung

Die Erfindung betrifft ein Verfahren zum Aufwickeln einer Materialbahn, insbesondere Papier-, Karton- oder Tissuebahn, auf einen Tambour, bei dem die Materialbahn dem Tambour über eine Tragtrommel zugeführt und zwischen der Tragtrommel und dem Tambour bzw. dem darauf zu bildenden Wickel ein Wickelspalt und in diesem eine Linienkraft erzeugt wird.

Ferner betrifft die Erfindung eine zur Durchführung dieses Verfahrens geeignete Wickelvorrichtung gemäß dem Oberbegriff des Anspruchs 3.

Die bisher bekannten Verfahren und Wickelvorrichtungen oder Roller der eingangs genannten Art weisen eine Reihe von Merkmalen auf, die sich bei druckempfindlichen Papieren, wie insbesondere Tissue, nachteilig auf den Wickelaufbau auswirken:
- Durch Lageveränderungen des Tambours während des Wickelverlaufs entstehen Linienkraftabweichungen quer zur Maschine (Maschinenquerrichtung; CD), das heißt quer zur Bahnlaufrichtung, und über den Wickeldurchmesser. Die Hauptursachen dafür sind eine unterschiedliche Tambourdurchbiegung, Reibeinflüsse, eine variierende Linienkraftrichtung bei konstanter Anpressrichtung und variierende Eigengewichtseinflüsse.
- Die Übergabe von einem Anpresssystem bzw. der Primäranpressung zu einem zweiten Anpresssystem bzw. der Sekundäranpressung verursacht Linienkraftspitzen.
- Die Übergabe von einem ersten Zentrumsantrieb bzw. Primär-Zentrumsantrieb zu einem zweiten Zentrumsantrieb bzw. Sekundär-Zentrumsantrieb kann sich negativ auf den Drehmomentverlauf und damit auf den Wickelaufbau auswirken.

So wird bei den bisher bekannten Rollerkonzepten in der Primärwicklung die im Wickelspalt erzeugte Linienkraft durch das Tambourgewicht beeinflusst, was zu einem Verdrücken der Primärlagen, einem entsprechenden Volumenverlust und einem entsprechend höheren Ausschuss führt. Zudem ergeben sich durch die Tambourdurchbiegung Linienkraftabweichungen in Querrichtung. Wird das Tambourgewicht beispielsweise durch einen Kraftangriff am Rand in der Primärwicklung kompensiert, so entsteht durch die Tambour-Biegelinie eine höhere Linienkraft in der Maschinenmitte. In der Sekundärwicklung tritt ein umgekehrter Effekt auf. Bei der Kraftübergabe von der Primär- in die Sekundärwicklung tritt ein Linienkraftpeak auf, durch den die Primärlagen verdrückt werden können, was wieder zu einem entsprechenden Volumenverlust und einem höheren Ausschuss führt. Zudem können im Bereich von Anpresszylindern und Drehpunkten sowie durch den Abrollwiderstand auf der Laufschiene Reibeinflüsse auftreten, die Linienkraftfehler mit sich bringen. Damit ergeben sich undefinierte Linienkräfte, und es besteht die Gefahr eines Verdrückens sowie des Volumenverlustes. Zudem wird häufig der Tambour durch die Tragtrommel angetrieben. Ein solcher Umfangsantrieb erfordert eine Mindestlinienkraft, so dass es auch hier wieder zu entsprechenden Volumenverlusten kommen kann.

Bei einer aus der EP 1 460 010 A2 bekannten Wickelvorrichtung der eingangs genannten Art sind zum Antrieb des Tambours Elektromotoren vorgesehen, die ohne Getriebe direkt mit dem Tambour bzw. einem diesem zugeordneten Drehantriebsanschluss koppelbar sind. Dabei ist der Tambour in einer Primärwickelphase mit einem ersten und in einer Sekundärwickelphase mit einem zweiten Motor koppelbar. Weiter ist eine Kraftübergabe von der Primäranpressung zu der Sekundäranpressung erforderlich, was einen Linienkraftpeak im Wickelspalt mit sich bringen kann, was wieder zu einem Verdrücken der Primärlagen, einem entsprechenden Volumenverlust und einem entsprechend höheren Ausschuss führen kann.

Bei einer aus der WO 03/053827 A1 bekannten Wickelvorrichtung wird dem beim Übergang von der Primärwickelphase in die Sekundärwickelphase auftretenden Linienkraftpeak unter anderem dadurch entgegengewirkt, dass die Tragtrommel axial innerhalb und unabhängig von den Primärarmen gelagert ist und anhand der gemessenen Linienkräfte eine entsprechende Fehlerdiagnose durchgeführt wird.

Es ist auch bereits eine Wickelvorrichtung mit zwei Zentrumsantrieben bekannt geworden, bei der ein jeweiliger Tambour während des gesamten Wickelaufbaus nur über eine der beiden Anpresseinheiten an die Tragtrommel anpressbar ist und über die jeweils andere Anpresseinheit erst wieder der nächste Tambour an die Anpresstrommel angepresst wird. Dabei wird ein jeweiliger Tambour über dessen Lager jedoch auf horizontalen Laufschienen geführt, die über der Oberkante der Tragtrommel angeordnet sind. Von Nachteil ist hierbei, dass sich die Wirkrichtung der Linienkraft mit dem Wickeldurchmesser ändert, was insbesondere in der Anwickelphase sehr ungünstig ist. Zudem verursachen der Abrollwiderstand der Tambourlager auf den Laufschienen und die Reibung in den zur Anpressung des Tambours an die Tragtrommel vorgesehenen Hydraulikzylindern relativ große und undefinierte Linienkräfte mit einer Verstärkung um einen Faktor von etwa drei. Ein jeweiliger neuer oder Leertambour kann nur eingelegt werden, wenn der Volltambour bereits einen entsprechend großen Durchmesser besitzt. Bei einem früheren Wechsel muss der gewickelte Tambour von der Tragtrommel weggeführt werden, was bedeutet, dass ein Freiwickeln erforderlich ist oder die Bahn neu aufgeführt werden muss. Der eigentliche Grund für einen Zentrumsantrieb besteht darin, die Bahn mit möglichst geringer Linienkraft zu wickeln, um das Volumen zu erhalten. Durch die ungünstige Wirkrichtung der Linienkraft wird im vorliegenden Fall der Vorteil des Zentrumsantriebs größtenteils wieder zunichte gemacht. Abgesehen von den äußerst ungünstigen Anpressverhältnissen in der Anwickelphase weicht die Linienkraftrichtung also stark von der Belastungsrichtung ab. Die als Linienkraft wirkende Komponente ist somit nur schwer zu kontrollieren.

Bei einer aus der WO 93/06033 A bekannten Wickelvorrichtung der eingangs genannten Art wird der leere Tambour zunächst durch Primärarme in einer ersten Position oberhalb der an einer Stuhlung gelagerten Tragtrommel gehalten und in dieser ersten Position über einen Primärantrieb auf die Umfangsgeschwindigkeit der Tragtrommel gebracht. Anschließend wir der leere Tambour durch die Primärarme in eine zweite Position abgesenkt, zur Bildung des Wickelspaltes mit der Tragtrommel in Kontakt gebracht und über diese Tragtrommel angetrieben. Während der Tambour noch diese zweite Position einnimmt und von der Tragtrommel angetrieben wird, wird bereits die Papierbahn auf die Tragtrommel überführt. Im Anschluss an diese Anwickelphase wird der bereits angewickelte Tambour dann über die Primärarme weiter auf horizontale Schienen abgesenkt und an ein diesen benachbartes linear bewegbares Sekundärsystem übergeben, über das der auf den Schienen abgestützte Tambour bei weiter zunehmendem Wickel horizontal verschiebbar ist.

Bei einer weiteren, aus der WO 94/26641 A bekannten Wickelvorrichtung der eingangs genannten Art ist der Tambour während des gesamten Wickelvorgangs horizontal verfahrbar. WO 94/26641 A offenbart eine Vorrichtung bzw. ein Verfahren gemäß dem oberbegriffs des Anpruchs 3 bzw. des Anspruchs 1. Die Tragtrommel ist allgemein vertikal verfahrbar. Zum Anwickeln nimmt die Tragtrommel eine anfängliche Position schräg oberhalb der Tragtrommel ein, wodurch sich eine entgegen der Bahnlaufrichtung gegenüber der Vertikalen geneigte erste Wirkrichtung der im Wickelspalt erzeugten Linienkraft ergibt. Nachdem der auf dem Tambour entstehende Wickel einen bestimmten Durchmesser erreicht hat, wird der Tambour aus der anfänglichen Position in eine zweite Position verlagert, in der sich eine in Bahnlaufrichtung gegenüber der Vertikalen geneigte zweite Wirkrichtung der im Wickelspalt erzeugten Linienkraft ergibt. Mit zunehmendem Durchmesser des auf dem Tambour entstehenden Wickels wird der Tambour horizontal verlagert. Über die allgemein vertikal verfahrbare Tragtrommel ist der Betrag der Linienkraft einstellbar.

Bei einer in der DE 44 01 804 A1 beschriebenen Wickelvorrichtung, bei der die Wickelqualität ausschließlich durch eine entsprechende Ansteuerung des Tambourantriebs bestimmt und auf die Erzeugung einer Linienkraft im Wickelspalt verzichtet wird, wird ein leerer Tambour in ein horizontal verfahrbares Schlittenpaar abgesenkt und mittels eines Riemenantriebs auf dieselbe Umfangsgeschwindigkeit wie eine Tragtrommel gebracht. Anschließend wird ein mit einem Getriebe versehener Zentrumsantrieb eingekuppelt, der Riemenantrieb abgeschwenkt und der Tambour zur Bildung eines Wickelspaltes über das Schlittenpaar an die Tragtrommel leicht angelegt. Daraufhin wird der Tragtrommel die Papierbahn zugeführt, womit der Wickelvorgang beginnt. Während des gesamten Wickelvorgangs wird die Wickelqualität ausschließlich durch eine entsprechende Ansteuerung des Zentrumsantriebs bestimmt, ohne dass der entstehende Wickel gegen die Tragtrommel gepresst wird. Auf die Erzeugung einer Linienkraft im Wickelspalt wird also verzichtet. Zischen dem Wickel und der Tragtrommel soll allenfalls noch eine der Vermeidung von Lufteinschlüssen dienende geringe Andrückkraft entstehen.

Der Erfindung liegt die Aufgabe zugrunde, ein verbessertes Verfahren sowie eine verbesserte Vorrichtung der eingangs genannten Art zu schaffen, bei denen die zuvor erwähnten Nachteile beseitigt sind.

Bezüglich des Verfahrens wird diese Aufgabe erfindungsgemäß dadurch gelöst, dass die Wirkrichtung der im Wickelspalt erzeugten Linienkraft während des gesamten Wickelaufbaus zumindest im Wesentlichen konstant gehalten wird. Bevorzugt werden der Tambour und damit der darauf zu bildende Wickel während des gesamten Wickelaufbaus über ein und dieselbe Anpresseinheit an die Tragtrommel angepresst. Dabei ist insbesondere auch von Vorteil, wenn der Tambour während des gesamten Wickelaufbaus über ein und dasselbe Zentrumsantriebssystem angetrieben wird.

Ein solches Wickelverfahren, bei dem mit konstanter Linienkraftrichtung und nur einem Anpresssystem sowie nur einem Zentrumsantrieb je Wickelrolle gewickelt wird, ist insbesondere zum Aufwickeln von Tissue-Papier geeignet. Dabei ist vor allem sichergestellt, dass die Lage des Tambours, das heißt insbesondere die vertikale Lage relativ zur Tragtrommel, über den gesamten Wickelvorgang konstant bleibt und keine Umkehr der Tambour-Biegelinie auftritt und Eigengewichtseinflüsse auf die Linienkraft ausgeschlossen sind. Entsprechend wird die Linienkraft quer zur Maschine (Maschinenquerrichtung; CD) und über den Wickeldurchmesser konstant gehalten. Da der gesamte Wickelaufbau mit nur einem Anpresssystem erfolgt, ergibt sich keine Kraftübergabe. Da der gesamte Wickelaufbau mit nur einem Zentrumsantriebssystem bzw. Zentrumsantrieb erfolgt, entfällt auch die bisher übliche Momentenübergabe.

Bevorzugt wird der Tambour so geführt, dass die beiden zueinander parallelen Achsen des Tambours und der Tragtrommel während des gesamten Wickelaufbaus in ein und derselben Ebene, vorteilhafterweise in einer Horizontalebene verbleiben.

Bezüglich der Wickelvorrichtung wird die Aufgabe erfindungsgemäß dadurch gelöst, dass der Tambour und damit der darauf zu bildende Wickel so an die Tragtrommel anpressbar und der Tambour so geführt ist, dass die Wirkrichtung der im Wickelspalt erzeugten Linienkraft während des gesamten Wickelaufbaus zumindest im Wesentlichen konstant gehalten ist. Dabei sind der Tambour und damit der darauf zu bildende Wickel während des gesamten Wickelaufbaus bevorzugt über ein und dieselbe Anpresseinheit an die Tragtrommel anpressbar. Von Vorteil ist insbesondere auch, wenn der Tambour während des gesamten Wickelaufbaus über ein und dasselbe Zentrumsantriebssystem antreibbar ist.

Der Tambour ist vorteilhafterweise so geführt, dass die beiden zueinander parallelen Achsen des Tambours und der Tragtrommel während des gesamten Wickelaufbaus in ein und derselben Ebene, vorzugsweise in einer Horizontalebene verbleiben.

Aufgrund dieser Ausbildung ist insbesondere sichergestellt, dass die Materialbahn mit geringst möglicher und über den gesamten Wickelvorgang gleichmäßiger Anpresskraft sowie mit möglichst geringem Bahnzug gewickelt werden kann. Diese Wickelvorrichtung ist somit insbesondere für druckempfindliche Papiere wie insbesondere Tissue geeignet. Dabei ist insbesondere auch gewährleistet, dass das durch aufwendige Verfahren wie z.B. Kreppen, TAD (Through Air Drying) oder die ATMOS-Trockentechnik erzeugte Tissue-Volumen weitestgehend erhalten bleibt. Der gesamte Wickelaufbau erfolgt mit nur einem Anpresssystem. Es ist keine Kraftübergabe während des Wickelvorgangs erforderlich. Die Lage des Tambours relativ zur Tragtrommel bleibt über den gesamten Wickelvorgang konstant. Es tritt keine Umkehr der Tambour-Biegelinie und damit auch keine Veränderung der Linienkraftverteilung in Querrichtung auf. Zudem ist der gesamte Wickelaufbau zentrumsgetrieben, so dass das Linienkraftniveau nicht mehr vom Umfangsantrieb bestimmt ist. Der Tambour kann in Supporten auf Linearführungen geführt sein, wodurch der Reibwiderstand auf ein Minimum reduziert und eine äußerst feinfühlige Linienkraftregelung ermöglicht wird.

Gemäß einer zweckmäßigen praktischen Ausführungsform umfasst die Wickelvorrichtung zwei verfahrbare Anpresseinheiten, über die der Tambour und damit der darauf zu bildende Wickel jeweils an die Tragtrommel anpressbar ist und denen jeweils ein Zentrumsantrieb zugeordnet ist, der einen mit einem Rotor versehenen Elektromotor umfasst, koaxial zum Tambour in Zuordnung zu einem axialen Endbereich des Tambours positionierbar ist und durch Verfahren des Zentrumsantriebs in Achsrichtung des Tambours und/oder durch eine Relativbewegung zwischen einem Drehantriebsanschluss des Zentrumsantriebs und dessen Rotor ohne Getriebe direkt mit dem Tambour oder einem diesem zugeordneten Drehantriebsanschluss koppelbar ist, wobei ein jeweiliger Tambour während des gesamten Wickelaufbaus nur über eine der beiden Anpresseinheiten an die Tragtrommel anpressbar ist und über die jeweils andere Anpresseinheit erst wieder der nächste Tambour an die Tragtrommel angepresst wird, ein jeweiliger Tambour während des gesamten Wickelaufbaus entlang einer durch die Tragtrommelachse und senkrecht zu dieser verlaufenden linearen Wegstrecke geführt ist und die betreffende Anpresseinheit während des gesamten Wickelaufbaus dazu parallel verfahrbar ist, wobei der Tambour während des gesamten Wickelaufbaus durch den der betreffenden Anpresseinheit zugeordneten Zentrumsantrieb antreibbar ist.

Der Tambour kann insbesondere horizontal geführt sein, wobei in diesem Fall auch die beiden Anpresseinheiten jeweils horizontal verfahrbar sind.

Bevorzugt umfassen die beiden Anpresseinheiten jeweils zwei Anpressschlitten, von denen einer auf der Führerseite und der andere auf der Triebseite angeordnet sind. Dabei ist der betreffende Zentrumsantrieb einem der beiden Anpressschlitten zugeordnet. Dabei können die Anpressschlitten auf vorzugsweise horizontalen Führungsschienen geführt sein. Zweckmäßigerweise sind sie mittels Linearrollenführungen auf den Führungsschienen geführt.

Gemäß einer zweckmäßigen praktischen Ausführungsform sind eine führerseitige und eine triebseitige Stuhlung vorgesehen, wobei einer der beiden Anpressschlitten einer jeweiligen Anpresseinheit auf der Innenseite einer der beiden Stuhlungen und der andere der beiden Anpressschlitten auf der Außenseite der anderen Stuhlung jeweils auf Führungsschienen geführt ist und der betreffende Zentrumsantrieb dem äußeren Anpressschlitten zugeordnet ist.

Von Vorteil ist insbesondere auch, wenn in einem jeweiligen Anpressschlitten ein senkrecht zur Verfahrrichtung des Anpressschlittens sowie senkrecht zur Tambourachse verfahrbarer Führungsschlitten zur zentrierenden Aufnahme des betreffenden Tambourlagers vorgesehen ist, wobei der Führungsschlitten insbesondere vertikal verfahrbar sein kann.

Dabei ist der Führungsschlitten bevorzugt über eine Linearrollenführung am Anpressschlitten gelagert.

Der Führungsschlitten kann über wenigstens ein Betätigungselement wie insbesondere wenigstens eine hydraulische Zylinder/Kolben-Anordnung verfahrbar sein.

Dem Anpressschlittenpaar einer jeweiligen Anpresseinheit kann ein Schlittenantrieb zugeordnet sein, der über Antriebselemente auf die Anpressschlitten wirkt, wobei vorzugsweise der auf der Führerseite oder Triebseite angeordnete Schlittenantrieb über ein erstes auf der selben Seite wie der Schlittenantrieb angeordnetes Antriebselement auf den auf dieser Seite vorgesehenen Anpressschlitten und über eine Querquelle sowie ein auf der anderen Seite angeordnetes Antriebselement auf den auf der anderen Seite vorgesehenen Antriebsschlitten wirkt.

Zweckmäßigerweise ist hierbei der Schlittenantrieb eines der beiden Anpressschlittenpaare oder Anpresseinheiten auf der Führerseite und der Schlittenantrieb des anderen Anpressschlittenpaares oder Anpresseinheit auf der Triebseite angeordnet.

Die Antriebselemente können beispielsweise Antriebsketten umfassen. Dabei ist bevorzugt jeder Antriebskette ein eigener Kettenspanner zugeordnet.

Die Antriebselemente können jedoch beispielsweise auch Zahnriemen oder dergleichen umfassen.

Es ist beispielsweise auch eine solche Ausführungsform denkbar, bei der die Anpressschlitten über wenigstens ein Spindelgetriebe mit Querwelle antreibbar sind.

Gemäß einer weiteren vorteilhaften Ausführungsvariante der erfindungsgemäßen Vorrichtung ist den Anpressschlitten jeweils ein Einzelantrieb zugeordnet, wobei die Anpressschlitten beispielsweise jeweils über eine Zahnstange oder dergleichen antreibbar sind.

Bevorzugt umfasst die Wickelvorrichtung eine insbesondere elektronische Steuerungs- und/oder Regeleinrichtung.

Vorteilhafterweise ist zur Steuerung und/oder Regelung der Antriebsschlittenbewegungen und/oder zur Positionierung der Antriebsschlitten in jedem Schlittenantrieb ein mit der Steuerungs- und/oder Regeleinrichtung verbundener Winkelcodierer zugeordnet. Über einen solchen Winkelcodierer können insbesondere die jeweilige Winkelposition und die jeweilige Drehzahl des Rotors des betreffenden Antriebs erfasst werden.

Von Vorteil ist auch, wenn ein jeweiliger Zentrumsantrieb auf dem betreffenden Anpressschlitten bzw. dem diesem zugeordneten Führungsschlitten insbesondere über eine Linearrollenführung in Querrichtung verschiebbar geführt ist.

Die Tragtrommel ist bevorzugt auf mit der Steuer- und/oder Regeleinrichtung verbundenen Messzellen gelagert, über die die Kraft messbar ist, mit der der Tambour bzw. der darauf zu bildende Wickel an die Tragtrommel angepresst wird. Die erhaltenen Messwerte können dann insbesondere zur Steuerung und/oder Regelung der im Wickelspalt auftretenden Linienkräfte herangezogen werden.

Zweckmäßigerweise ist zur Übergabe eines jeweiligen neuen Tambours aus einem über der Wickelvorrichtung angeordneten Tambourmagazin an die entsprechend positionierten Führungsschlitten eines jeweiligen Anpressschlittenpaares bzw. Anpresseinheit ein verfahrbare Liftarme umfassender Tambourlift vorgesehen.

Dem Tambourlift kann ein Tambourstarter zugeordnet sein, um einen jeweiligen neuen Tambour bereits vor der Übergabe an die jeweilige Anpresseinheit bzw. deren Führungsschlitten zu beschleunigen.

Von Vorteil ist auch, wenn die führerseitige und die triebseitige Stuhlung in einem Auslaufbereich mit bezüglich der Horizontalen geneigten Laufschienen versehen sind, auf die der fertige und insbesondere abgebremste Wickel aufsetzbar ist, um diesen einer Stoppeinrichtung zuzuführen.

Bevorzugt erfolgt die Steuerung und/oder Regelung des Wickelaufbaus zumindest teilweise über die Kraft, mit der der Tambour bzw. der darauf zu bildende Wickel an die Tragtrommel angepresst wird.

Bevorzugt kann die Steuerung und/oder Regelung des Wickelaufbaus zumindest teilweise auch über den vom Tambour bzw. von dem darauf zu bildenden Wickel zurückgelegten Weg erfolgen.

Gemäß einer bevorzugten praktischen Ausführungsform der erfindungsgemäßen Vorrichtung erfolgt die Steuerung und/oder Regelung des Wickelaufbaus über den vom Tambour bzw. von dem darauf zu bildenden Wickel zurückgelegten Weg erst ab einem vorgebbaren Wickeldurchmesser. Davor kann die Steuerung bzw. Regelung z. B. über die Anpresskraft erfolgen.

In bestimmen Fällen kann es von Vorteil sein, wenn die Führungsschlitten nur zur Führung des Tambours vorgesehen und der Tambour während des Wickelaufbaus durch Laufschienen getragen ist.

Das erfindungsgemäße Verfahren und die erfindungsgemäße Wickelvorrichtung sind mit besonderem Vorteil insbesondere zum Aufwickeln von Tissuebahnen verwendbar.

Zentrumsantriebe im Sekundärbereich der Papiermaschinen-Aufrollung werden bisher einseitig, im Normalfall auf der Triebseite realisiert. Die Antriebseinheit wird bisher meistens auf einem separaten Untersatz auf Linearführungen geführt. Um ein Fluchten des Antriebsstrangs mit der Antriebskupplung des Tambours zu gewährleisten, ist die Antriebseinheit bei den bisher bekannten Antriebssystemen in der Regel mit dem Sekundärarm bzw. Sekundärschlitten durch einen Mitnehmer mechanisch gekoppelt.

Diese bekannten Antriebskonzepte weisen eine Reihe von Nachteilen auf. So muss die Masse der Antriebseinheit, die je nach Maschinenbreite und Antriebsleistung zwischen etwa 1.200 - 6.700 kg liegen kann, bei einer Bewegung des Sekundärarms oder -schlittens mitbewegt werden. Dies bringt insbesondere beim Beschleunigen oder Abbremsen erhebliche Kräfte mit sich, die auf die antriebsseitigen Sekundärarm bzw. -schlitten wirken und damit die Linienkraft zwischen Tambour und Tragtrommel in der Sekundärwicklung einseitig beeinflussen. Bei sehr empfindlichen Produkten wie beispielsweise Soft-Tissuepapieren werden Linienkräfte < 1kN/m gefordert, um das Volumen nicht zu zerstören. Diese Anforderungen können aber mit den herkömmlichen Papiermaschinen-Rollerkonzepten, bei denen die Linienkraft in der Sekundärwicklung durch den Sekundärarm bzw. - schlitten erzeugt wird, mit der erwähnten bekannten Ausführung nicht realisiert werden. Es ist hier eine separate Führung der Antriebseinheit eventuell mit einem eigenen Untersatz erforderlich. Zudem ergibt sich ein relativ großer Platzbedarf.

Die zuvor erwähnten Nachteile werden mit einer bevorzugten Ausführungsform der erfindungsgemäßen Wickelvorrichtung vermilden, gemäß der das Antriebssystem wenigstens einen Zentrumsantrieb umfasst, der einen mit einem Rotor versehenen Elektromotor aufweist, koaxial zum Tambour in Zuordnung zu einem axialen Endbereich des Tambours positionierbar ist und durch Verfahren des Zentrumsantriebs in Achsrichtung des Tambours und/oder durch eine Relativbewegung zwischen einem Drehantriebsanschluss des Zentrumsantriebs und dessen Rotor ohne Getriebe direkt mit dem Tambour oder einem diesem zugeordneten Drehantriebsanschluss koppelbar ist. Dadurch wird zudem die Masse der jeweiligen Antriebe möglichst geringgehalten. Der Platzbedarf für die Antriebe wird auf ein Minimum reduziert.

Gemäß einer bevorzugten Ausführungsform der erfindungsgemäßen Wickel-vorrichtung ist der Zentrumsantrieb mit einem Anpressschlitten kombiniert, über den der Tambour bzw. der darauf zu bildende Wickel an die Tragrolle anpressbar ist, wobei der Zentrumsantrieb und der Anpressschlitten gemeinsam geführt sind.

Der Zentrumsantrieb kann insbesondere mit einem einem Sekundärwickelbereich zugeordneten Sekundärschlitten kombiniert sein. Grundsätzlich ist auch ein Zentrumsantrieb denkbar, der mit einem einem Primärwickelbereich zugeordneten Sekundärschlitten kombiniert ist.

Der dem Tambour zugeordnete Drehantriebsanschluss kann beispielsweise eine Antriebskupplung oder -glocke umfassen.

Der Drehantriebsanschluss des Zentrumsantriebs umfasst beispielsweise einen Antriebsstern.

Der Rotor des Zentrumsantriebs kann beispielsweise eine Motorhohlwelle umfassen. Dabei kann der Zentrumsantrieb beispielsweise durch eine Relativbewegung zwischen dem Antriebsstern und der Motorhohlwelle mit dem Tambour bzw. dem diesem zugeordneten Drehantriebsanschluss koppelbar sein. Wie bereits erwähnt, ist es grundsätzlich jedoch auch möglich, den Antriebsstern durch entsprechendes Verfahren des gesamten Zentrumsantriebs in den dem Tambour zugeordneten Drehantriebsanschluss einzurücken bzw. wieder aus diesem auszurücken.

In bestimmten Fällen kann es von Vorteil sein, wenn sowohl auf der Führerseite als auch auf der Triebseite jeweils ein Zentrumsantrieb vorgesehen ist.

Dabei ist also beispielsweise auch eine symmetrische Krafteinleitung über die beidseitige Anordnung der Antriebe möglich. Es sind jedoch auch solche Ausführungen denkbar, bei denen die beiden auf unterschiedlichen Seiten angeordneten Zentrumsantriebe eine unterschiedliche Motorcharakteristik besitzen. Im letzten Fall ist beispielsweise eine solche Ausführung denkbar, bei der einer der beiden Zentrumsantriebe ein relativ kleineres Drehmoment bei relativ höheren Drehzahlen für einen vorgebbaren unteren Wickeldurchmesserbereich und der andere Zentrumsantrieb ein relativ größeres Drehmoment bei relativ kleineren Drehzahlen für einen vorgebbaren oberen Wickeldurchmesserbereich erzeugt.

Gemäß einer zweckmäßigen praktischen Ausführungsform der erfindungsgemäßen Wickelvorrichtung ist wenigstens ein Zentrumsantrieb einem Sekundärwickelbereich zugeordnet.

Alternativ oder zusätzlich kann auch wenigstens ein Zentrumsantrieb einem Primärwickelbereich zugeordnet sein.

Gemäß einer zweckmäßigen praktischen Ausführungsform ist sowohl einem Primärwickelbereich als auch einem Sekundänrvickelbereich jeweils wenigstens ein Zentrumsantrieb zugeordnet.

Die Erfindung wird im Folgenden anhand von Ausführungsbeispielen unter Bezugnahme auf die Zeichnung näher erläutert.

Es zeigen:
- Figur 1: eine schematische Seitenansicht einer beispielhaften Ausführungsform der erfindungsgemäßen Wickelvorrichtung;
- Figur 2: eine schematische Draufsicht der Wickelvorrichtung gemäß Figur 1;
- Figur 3: eine schematische Vorderansicht der Wickelvorrichtung gemäß Figur 1; und
- Figur 4: eine schematische Teildarstellung einer beispielhaften Ausführungs-form des Antriebssystems der Wickelvorrichtung.

Figur 1 zeigt in schematischer Seitenansicht eine beispielhafte Ausführungsform einer Vorrichtung 10 zum Aufwickeln einer Materialbahn 12 auf einen Tambour 14, bei der die Materialbahn 12 dem Tambour 14 über eine Tragtrommel 16 zuführbar ist und zwischen der Tragtrommel 16 und dem Tambour 14 bzw. dem darauf zu bildenden Wickel 18 ein Wickelspalt 20 gebildet wird.

Dabei ist der Tambour 14 und damit der darauf zu bildende Wickel 18 so an die Tragtrommel 16 anpressbar und der Tambour 14 so geführt, dass die Wirkrichtung der im Wickelspalt 20 erzeugten Linienkraft während des gesamten Wickelaufbaus zumindest im Wesentlichen konstant gehalten ist. Der Tambour 14 und damit der darauf zu bildende Wickel werden während des gesamten Wickelaufbaus zweckmäßigerweise über ein und dieselbe Anpresseinheit an die Tragtrommel 16 angepresst. Bevorzugt wird der Tambour 14 während des gesamten Wickelaufbaus über ein und dasselbe Zentrumsantriebssystem angetrieben. Dabei ist der Tambour 14 insbesondere so geführt, dass die beiden zueinander parallelen Achsen des Tambours 14 und der Tragtrommel 16 während des gesamten Wickelaufbaus in ein und derselben Ebene, vorzugsweise in einer Horizontalebene verbleiben.

Hierzu kann die Wickelvorrichtung 10 zwei verfahrbare Anpresseinheiten 22, 22'; 24, 24' umfassen, über die der Tambour 14 und damit der darauf zu bildende Wickel 18 jeweils an die Tragtrommel 16 anpressbar ist.

Den beiden Anpresseinheiten 22, 22'; 24, 24' kann jeweils ein Zentrumsantrieb 26; 28 (vgl. auch die Figuren 2 und 3) zugeordnet sein, der einen mit einem Rotor versehenen Elektromotor umfasst.

Wie insbesondere auch den Figuren 2 und 3 entnommen werden kann, in der die Wickelvorrichtung 10 in einer schematischen Draufsicht bzw. einer schematischen Vorderansicht gezeigt ist, können die Zentrumsantriebe 26; 28 jeweils koaxial zum Tambour 14 in Zuordnung zu einem axialen Endbereich des Tambours 14 positionierbar und durch Verfahren des Zentrumsantriebs 26; 28 in Achsrichtung des Tambours 14 und/oder durch eine Relativbewegung zwischen einem Drehantriebsanschluss 30 des Zentrumsantriebs 26; 28 und dessen Rotor ohne Getriebe direkt mit dem Tambour 14 oder einem diesem zugeordneten Drehantriebsanschluss 32 koppelbar sein.

Dabei wird ein jeweiliger Tambour 14 während des gesamten Wickelaufbaus nur über eine der beiden Anpresseinheiten 22, 22'; 24, 24' an die Tragtrommel 16 angepresst. Über die jeweils andere Anpresseinheit wird dann erst wieder der nächste Tambour 14 an die Tragtrommel 16 angepresst.

Ein jeweiliger Tambour 14 ist während des gesamten Wickelaufbaus entlang einer durch die Tragtrommelachse und senkrecht zu dieser verlaufenden linearen Wegstrecke geführt, während die betreffende Anpresseinheit 22, 22' bzw. 24, 24' während des gesamten Wickelaufbaus dazu parallel verfahrbar ist. Der Tambour 14 ist während des gesamten Wickelaufbaus durch den der betreffenden Anpresseinheit 22, 22' bzw. 24, 24' zugeordneten Zentrumsantrieb 26 bzw. 28 antreibbar.

Beim vorliegenden Ausführungsbeispiel ist der Tambour 14 horizontal geführt, und die beiden Anpresseinheiten 22, 22'; 24, 24' sind jeweils horizontal verfahrbar.

Die beiden Anpresseinheiten können jeweils zwei Anpressschlitten 22, 22' bzw. 24, 24' umfassen, von denen einer auf der Führerseite und der andere auf der Triebseite angeordnet sind. Dabei ist der betreffende Zentrumsantrieb 26 bzw. 28 einem der beiden Anpressschlitten 22, 22'; 24, 24' zugeordnet.

Die Anpressschlitten 22, 22'; 24, 24' können auf vorzugsweise horizontalen Führungsschienen 34 geführt sein. Dabei sind diese Anpressschlitten beispielsweise mittels Linearrollenführungen 36 auf den Führungsschienen 34 geführt.

Die Wickelvorrichtung 10 umfasst eine führerseitige und eine triebseitige Stuhlung 38. Dabei ist einer der beiden Anpressschlitten 22'; 24' einer jeweiligen Anpresseinheit auf der Innenseite einer der beiden Stuhlungen 38 und der andere Anpressschlitten 22; 24 auf der Außenseite der anderen Stuhlung 38 jeweils auf Führungsschienen 34 geführt. Der betreffende Zentrumsantrieb 26 bzw. 28 ist jeweils den äußeren Anpressschlitten 22, 24 zugeordnet.

In einem jeweiligen Anpressschlitten 22, 22'; 24, 24' kann ein senkrecht zur Verfahrrichtung des Anpressschlittens sowie senkrecht zur Tambourachse verfahrbarer Führungsschlitten 40, 40'; 42, 42' zur zentrierenden Aufnahme des betreffenden Tambourlagers 44 vorgesehen sein. Beim vorliegenden Ausführungsbeispiel ist der Führungsschlitten vertikal verfahrbar. Dabei kann der Führungsschlitten insbesondere über eine Linearrollenführung 46 am Anpressschlitten gelagert sein.

Der Führungsschlitten 40, 40'; 42, 42' kann insbesondere über wenigstens ein Betätigungselement wie insbesondere wenigstens einen Hydraulikzylinder oder hydraulische Zylinder/Kolben-Anordnung 48, 48'; 50, 50' verfahrbar sein.

Dem Anpressschlittenpaar 22, 22'; 24, 24' einer jeweiligen Anpresseinheit kann ein Schlittenantrieb 52; 54 zugeordnet sein, der über Antriebselemente 56, 56'; 58, 58' auf die Anpressschlitten 22, 22', 24, 24' wirkt.

Der auf der Führerseite oder Triebseite angeordnete Schlittenantrieb 52; 54 eines jeweiligen Anpressschlittenpaares kann über ein erstes auf der selben Seite wie der Schlittenantrieb 52; 54 angeordnetes Antriebselement 56; 58 auf den auf dieser Seite vorgesehenen Anpressschlitten 22; 24 und über eine Querwelle 60; 62 und ein auf der anderen Seite angeordnetes Antriebselement 56'; 58' auf den auf der anderen Seite vorgesehenen Anpressschlitten 22'; 24' wirken.

Die Wickelvorrichtung 10 kann insbesondere so ausgeführt sein, dass der Schlittenantrieb 52; 54 eines der beiden Anpressschlittenpaare 22, 22'; 24, 24' oder Anpresseinheiten auf der Führerseite und der Schlittenantrieb 52; 54 des anderen Anpressschlittenpaares oder Anpresseinheit auf der Triebseite angeordnet ist.

Beim vorliegenden Ausführungsbeispiel umfassen die Antriebselemente Antriebsketten 56, 56'; 58, 58'. Dabei kann jeder Antriebskette ein eigener Kettenspanner 64, 64'; 66, 66' zugeordnet sein. Grundsätzlich können jedoch auch andere Antriebselemente wie beispielsweise Zahnriemen vorgesehen sein.

Die Anpressschlitten 22, 22'; 24, 24' können beispielsweise auch über wenigstens ein Spindelgetriebe mit Querwelle antreibbar sein.

Den Anpressschlitten 22, 22'; 24, 24' kann auch jeweils ein Einzelantrieb zugeordnet sein. Insbesondere in diesem Fall können die Anpressschlitten beispielsweise jeweils über eine Zahnstange antreibbar sein.

Die Wickelvorrichtung 10 kann eine insbesondere elektronische Steuerungs-und/oder Regeleinrichtung (nicht dargestellt) umfassen.

Zur Steuerung und/oder Regelung der Antriebsschlittenbewegungen und/oder zur Positionierung der Antriebsschlitten kann jedem Schlittenantrieb 52; 54 ein insbesondere mit der Steuerungs- und/oder Regeleinrichtung verbundener Winkelcodierer 68; 70 zugeordnet sein.

Beim vorliegenden Ausführungsbeispiel ist ein jeweiliger Zentrumsantrieb 26; 28 auf dem betreffenden Anpressschlitten 22; 24 bzw. dem diesem zugeordneten Führungsschlitten 40; 42 insbesondere über eine Linearrollenführung 72 in Querrichtung verschiebbar geführt.

Die Tragtrommel 16 kann auf insbesondere mit der Steuer- und/oder Regeleinrichtung verbindbaren Messzellen 74 gelagert sein, über die die Kraft messbar ist, mit der der Tambour 14 bzw. der darauf zu bildende Wickel 18 an die Tragtrommel 16 angepresst wird.

Zur Übergabe eines jeweiligen neuen Tambours 14 aus einem über der Wickelvorrichtung 10 angeordneten Tambourmagazin (nicht gezeigt) an die entsprechend positionierten Führungsschlitten 40, 40'; 42, 42' eines jeweiligen Anpressschlittenpaares 22, 22'; 24, 24' kann ein verfahrbare Liftarme 76 umfassender Tambourlift 78 vorgesehen sein.

Dem Tambourlift 78 kann ein Tambourstarter zugeordnet sein, um einen jeweiligen neuen Tambour 14 bereits vor der Übergabe an die jeweilige Anpresseinheit 22, 22'; 24, 24' bzw. deren Führungsschlitten 40, 40', 42, 42' zu beschleunigen.

In einem Auslaufbereich 80 der Wickelvorrichtung 10 können die führerseitige und die triebseitige Stuhlung 38 mit bezüglich der Horizontalen geneigten Laufschienen 82 versehen sein, auf die der fertige und insbesondere abgebremste Wickel 18 aufsetzbar ist, um diesen einer Stoppeinrichtung 84 zuzuführen.

Die Steuerung und/oder Regelung des Wickelaufbaus kann auch zumindest teilweise über die Kraft erfolgen, mit der der Tambour 14 bzw. der darauf zu bildende Wickel 18 an die Tragtrommel 16 angepresst wird. Es ist jedoch auch denkbar, dass die Steuerung und/oder Regelung des Wickelaufbaus zumindest teilweise über den vom Tambour 14 bzw. von dem darauf zu bildenden Wickel 18 zurückgelegten Weg erfolgt. Zudem ist beispielsweise eine solche Ausführung denkbar, bei der die Steuerung und/oder Regelung des Wickelaufbaus über den vom Tambour 14 bzw. von dem darauf zu bildenden Wickel zurückgelegten Weg erst ab einem vorgebbaren Wickeldurchmesser erfolgt.

Es ist beispielsweise auch eine solche Ausführung der Wickelvorrichtung 10 denkbar, bei der die Führungsschlitten 40, 40'; 42, 42' nur zur Führung des Tambours 14 vorgesehen sind und der Tambour 14 während des Wickelaufbaus durch Laufschienen getragen ist. In diesem Fall können beispielsweise die Laufschienen 82 horizontal zumindest im Wesentlichen bis in den Bereich der Tragtrommel 16 geführt werden.

Die Wickelvorrichtung 10 kann also beispielsweise wie folgt ausgeführt sein:
Es sind eine führerseitige und eine triebseitige Stuhlung 38 vorgesehen, wobei jeweils auf der Innen- und Außenseite die Anpressschlitten 22, 22'; 24, 24' auf horizontal angeordneten Führungsschienen 34 mittels Linearrollenführungen 36 geführt sind. In den Anpressschlitten sind vertikal verschiebbare Führungsschlitten 40, 40'; 42, 42' auf Linearrollenführungen 46 gelagert. Diese Führungsschlitten werden mittels Hydraulikzylindern oder hydraulischen Zylinder/Kolben-Anordnungen 48, 48'; 50, 50' bewegt. Die Führungsschlitten sind so gestaltet, dass sie einen Tambour 14 am Tambourlager 44 zentriert aufnehmen und tragen können.

Es bildet jeweils ein äußerer Anpressschlitten 22; 24 mit den gegenüberliegenden inneren Anpressschlitten 22'; 24' eine Funktions- oder Anpresseinheit. Jede durch ein jeweiliges Schlittenpaar gebildete Funktionseinheit besitzt einen Schlittenantrieb 52; 54, der über Antriebsketten 56, 56'; 58, 58' auf die Antriebsschlitten wirkt, wobei jeweils eine Querwelle 60; 62 für den Gleichlauf der Schlitten eines jeweiligen Schlittenpaars sorgt. Jede Kette ist mit einem eigenen Kettenspanner 64, 64'; 66, 66' ausgerüstet.

Zur Steuerung und/oder Regelung der Antriebsschlittenbewegungen und zur genauen Positionierung ist jedem Schlittenantrieb ein Winkelcodierer 68; 70 zugeordnet. Jedes Schlittenpaar besitzt einen Zentrumsantrieb 26; 28, der insbesondere in der Art eines "Voith-Drive"-Zentrumsantriebs vorgesehen sein kann und auf den jeweils äußeren Antriebsschlitten in Querrichtung verschiebbar auf Linearrollenführungen 72 geführt ist.

Die Tragtrommel 16, über die die Materialbahn 12 dem Wickelprozess zugeführt wird, ist auf Messzellen 74 gelagert. Ein Tambourlift 78 mit verfahrbaren Liftarmen 76 übernimmt die Tamboure aus einem über der Wickelvorrichtung angeordneten Tambourmagazin (nicht dargestellt) und führt sie den entsprechend positionierten Führungsschlitten zu. In einem Auslaufbereich 80 der Wickelvorrichtung 10 ist die Stuhlung mit geneigten Laufschienen 82 versehen, auf die der fertig gewickelte Wickel 18 nach dem Abbremsen aufgesetzt und der Stoppeinrichtung 84 zugeführt wird.

Der Funktionsablauf einer derartigen beispielhaften Ausführungsform der Wickelvorrichtung 10 kann insbesondere wie folgt sein: Der Tambourlift 78 hebt mit den Liftarmen 76 einen neuen Tambour 14 aus dem Tambourmagazin und senkt ihn in die angehobenen Führungsschlitten 40, 40' des positionierten Anpressschlittenpaares 22, 22'. Dabei hat der Tambour noch keinen Kontakt zur Tragtrommel 16.

Der Zentrumsantrieb 26 wird durch Verschieben in Querrichtung in den beispielsweise in Form einer Antriebsglocke vorgesehenen Drehantriebsanschluss des Tambours eingerückt, und der Tambour wird dann auf Maschinengeschwindigkeit beschleunigt.

Das durch den Schlittenantrieb 52 angetriebene Anpressschlittenpaar verfährt nun den Tambour zur Tragtrommel und presst ihn mit definierter, vorzugsweise geregelter Kraft an. Der Kraft-Istwert wird durch die Messzelle oder Messzellen 74 unter der Tragtrommel 16 ermittelt und in die Regelung eingespeist.

Die Materialbahn 12 wird nun der Tragtrommel zugeführt, indem in der vorgelagerten Maschinensektion ein Überführstreifen am Rand der Materialbahn geschnitten und mit entsprechenden Überführeinrichtungen über die Tragtrommel durch den Press- oder Wickelspalt zwischen Tragtrommel und Tambour geführt wird. Danach wird der Streifen zur Gesamtbahn verbreitert.

Die an der Tragtrommel ablaufende Materialbahn wird dann mittels eines Turn-Up-oder Aufführsystems auf den Tambour überführt. Der Turn-Up bzw. das Aufführen der Materialbahn kann durch Befeuchten des Tambours oder durch Aufbringen eines Klebstreifens oder Sprühklebers auf den Tambour erfolgen. Alternativ oder zusätzlich kann die Materialbahn auch durch ein bahnbreites Trennblasrohr unter dem Tambour getrennt und aufgeführt werden.

Nach dem Turn-Up erfolgt der gesamte Wickelvorgang bis zum vollen Wickel 18 beispielsweise mit geregelter Anpresskraft und definiertem Zentrumsmoment (geregelte Drehzahl).

Nach Erreichen eines bestimmten Wickeldurchmessers kann das Anpressschlittenpaar 24, 24' mit abgesenkten Führungsschlitten 42, 42' unter dem aktiven Tambour hindurch in Richtung Tragtrommel in die Tamboureinlegeposition verfahren werden. Dort angekommen werden die Führungsschlitten mittels der Hydraulikzylinder oder hydraulischen Zylinder/Kolben-Anordnungen 50, 50' in die Arbeitsposition angehoben, in der sie zur Aufnahme des nächsten Tambours bereit sind.

Hat der Wickel 18 den gewünschten Durchmesser erreicht, wird er um einen vorgebbaren Betrag von der Tragtrommel weggefahren und dort zentrumsgetrieben weitergewickelt. In dieser Zeit wird ein neuer Tambour, der sich bereits in Warteposition über der Tragtrommel im Tambourlift befindet, in das bereitstehende Führungsschlittenpaar 42, 42' eingelegt, mit dem Zentrumsantrieb 28 auf Maschinengeschwindigkeit beschleunigt und an die Tragtrommel angelegt, so wie dies bereits im Zusammenhang mit dem vorhergehenden Tambour beschrieben wurde. Bei diesem Vorgang gleitet die Materialbahn kurzzeitig über den noch nicht drehenden Tambour (Streichstange).

Das Überführen der Materialbahn auf den neuen Tambour (Turn-Up) erfolgt wie oben beschrieben.

Der fertige Wickel wird nun durch den Zentrumsantrieb 26 abgebremst, durch Absenken der Führungsschlitten 40, 40' auf die Laufschienen 82 abgesenkt und freigegeben. Der Wickel läuft nun auf den Tambourlagern über die geneigten Laufschienen 82 zur Stoppeinrichtung 84.

Ist der Tambourlift mit einem Tambourstarter ausgerüstet, um den Tambour bereits vor dem Einlegen in die Führungsschlitten auf Maschinengeschwindigkeit zu beschleunigen, so verkürzt sich die Freiwickelzeit für die Vollrolle, und die Bahn muss nicht über den noch nicht drehenden Tambour gleiten.

Wie bereits erwähnt, können alternative Antriebe der Anpressschlitten beispielsweise Zahnriemen anstelle Antriebsketten, Spindelgetriebe mit Querwelle und/oder ein System mit Zahnstange und Einzelantrieb an jedem Schlitten (elektronischer Gleichlauf) umfassen.

In bestimmten Fällen kann es auch von Vorteil sein, den Wickelaufbau nicht kraftgesteuert, sondern weggesteuert durchzuführen, beispielsweise mit einem definierten Schlittenweg je Anzahl Wickel- bzw. Materialbahnlagen.

Es ist beispielsweise auch eine solche Variante denkbar, bei der die Wegsteuerung erst ab einem bestimmten Wickeldurchmesser erfolgt.

Die Führungsschlitten können beispielsweise nur der Führung der Tamboure dienen, wobei sie in diesem Fall nicht deren Gewicht tragen. Die Tamboure werden stattdessen durch Laufschienen getragen, die sich dann bis vor die Tragtrommel erstrecken. Dies bringt den Vorteil einer weitgehend symmetrischen Belastung der Tambourlager mit sich. Im Fall einer Linienkraftregelung kann bedingt durch die Abrollreibung auf den Laufschienen allerdings die Feinfühligkeit der Regelung beeinflusst werden. Bei einem weggesteuerten Wickelaufbau spielt dies keine Rolle.

Die Zentrumsantriebe können auch als konventionelle, unabhängig von den Antriebsschlitten gelagerte Antriebe realisiert werden.

Um die dem Fachmann bekannten Nachteile des Freiwickelns ein einem Tambourwechsel, insbesondere bei niedrigen Grammaturen, größtmöglichst zu vermeiden, ist in vorliegender Ausführungsform ein Andrückelement 90, insbesondere eine Andrückrolle, vorgesehen, welches an den Wickel 18 angelegt wird, um den Lufteintritt zwischen die Materialbahnlagen zu vermindern und um den vollen Wickel 18 zu stabilisieren.

Figur 4 zeigt in schematischer Teildarstellung eine beispielhafte Ausführungsform eines Systems 86 zum Antreiben eines Tambours 14 in einer Wickelvorrichtung, bei der eine Materialbahn, insbesondere Papier-, Karton- oder Tissuebahn, auf den Tambour 14 aufgewickelt wird, die Materialbahn dem Tambour 14 über eine Tragtrommel zuführbar ist und zwischen der Tragtrommel und dem Tambour 14 bzw. dem darauf zu bildenden Wickel ein Wickelspalt gebildet wird.

Das Antriebssystem 26 umfasst wenigstens einen Zentrumsantrieb 26; 28, der einen mit einem Rotor versehenen Elektromotor aufweist, koaxial zum Tambour 14 in Zuordnung zu einem axialen Endbereich des Tambours 14 positionierbar ist und durch Verfahren des Zentrumsantriebs in Achsrichtung des Tambours 14 und/oder durch eine Relativbewegung zwischen einem Drehantriebsanschluss des Zentrumsantriebs 26; 28 und dessen Rotor ohne Getriebe direkt mit dem Tambour 14 oder einem diesem zugeordneten Drehantriebsanschluss 32 koppelbar ist.

Der Zentrumsantrieb 26; 28 kann mit einem Anpressschlitten 22, 22'; 24, 24' kombiniert sein, über den der Tambour 14 bzw. der darauf zu bildende Wickel an die Tragrolle anpressbar ist. Dabei können der Zentrumsantrieb 26; 28 und der Anpressschlitten 22, 22'; 24, 24' gemeinsam geführt sein.

Der Zentrumsantrieb 26; 28 kann mit einem einem Sekundärwickelbereich zugeordneten Sekundärschlitten oder mit einem einem Primärwickelbereich zugeordneten Primärschlitten kombiniert sein.

Der dem Tambour 14 zugeordnete Drehantriebsanschluss kann eine Antriebskupplung oder -glocke umfassen. Der Drehantriebsanschluss 30 des Zentrumsantriebs 26; 28 kann insbesondere einen Antriebsstrang umfassen.

Der Rotor des Zentrumsantriebs umfasst beispielsweise eine Motorhohlwelle. Dabei kann der Zentrumsantriebs 26; 28 beispielsweise durch eine Relativbewegung zwischen dem Antriebsstrang und der Motorhohlwelle mit dem Tambour 14 bzw. dem diesem zugeordneten Drehantriebsanschluss 32 koppelbar sein.

Es kann beispielsweise auch sowohl auf der Führerseite als auch auf der Triebseite jeweils ein Zentrumsantrieb vorgesehen sein.

Dabei können die beiden auf unterschiedlichen Seiten angeordneten Zentrumsantriebe eine unterschiedliche Motorcharakteristik besitzen. So kann einer der beiden Zentrumsantriebe beispielsweise ein relativ kleineres Drehmoment bei relativ höheren Drehzahlen für einen vorgebbaren unteren Wickeldurchmesserbereich und der andere Zentrumsantrieb ein relativ größeres Drehmoment bei relativ kleineren Drehzahlen für einen vorgebbaren oberen Wickeldurchmesserbereich erzeugen.

Bevorzugt ist wenigstens ein Zentrumsantrieb 26; 28 einem Sekundärwickelbereich zugeordnet. Es kann beispielsweise auch wenigstens ein Zentrumsantrieb einem Primärwickelbereich zugeordnet sein. Dabei ist beispielsweise auch eine solche Ausführung denkbar, bei der sowohl einem Primärwickelbereich als auch einem Sekundärwickelbereich jeweils wenigstens ein Zentrumsantrieb zugeordnet ist.

Die Zentrumsantriebe 26; 28 können also jeweils wieder in der Art eines "Voith-Drive"-Zentrumsantriebs vorgesehen sein.

In der Figur 4 sind zudem auch wieder eine Stuhlung 38 sowie Linearrollenführungen 72 zu erkennen, über die ein jeweiliger Zentrumsantrieb 26; 28 in Querrichtung verfahrbar ist, um ein Ein- bzw. Ausrücken des beispielsweise einen Antriebsstrang umfassenden Drehantriebsanschlusses zu ermöglichen. Dabei kann dieser dem Zentrumsantrieb zugeordnete Drehantriebsanschluss 30 beispielsweise in eine eine Antriebskupplung oder -glocke umfassenden Drehantriebsanschluss 32 des Tambours 14 eingerückt werden.

Wie anhand der Figur 4 zu erkennen ist, kann der Zentrumsantrieb 26; 28 auf einem Motorschlitten 88 angeordnet sein, der über die Schlitten- oder Linearrollenführung 72 entsprechend in Querrichtung verfahrbar ist.

Es wird somit ein Zentrumsantrieb mit geringer Masse und geringem Platzbedarf bereitgestellt. Dabei sind beispielsweise auch solche Varianten denkbar, bei denen sich durch eine beidseitige Anordnung der Antriebe eine symmetrische Krafteinleitung ergibt. Zudem sind auch Varianten mit unterschiedlicher Motorcharakteristik auf der Führseite und der Triebsseite denkbar.

Das Antriebssystem 36 ist mit besonderem Vorteil insbesondere auch in der erfindungsgemäßen Wickelvorrichtung 10 einsetzbar.

Die Zentrumsantriebe der erfindungsgemäßen Wickelvorrichtung sowie des erfindungsgemäßen Antriebssystems sind, wie bereits angeführt, vorzugsweise als "Voith-Drive"-Zentrumsantriebe ausgeführt.

### Bezugszeichen liste

- 10: Wickelvorrichtung
- 12: Materialbahn
- 14: Tambour
- 16: Tragtrommel
- 18: Wickel
- 20: Wickelspalt
- 22: Anpressschlitten
- 22': Anpressschlitten
- 24: Anpressschlitten
- 24': Anpressschlitten
- 26: Zentrumsantrieb
- 28: Zentrumsantrieb
- 30: Drehantriebsanschluss
- 32: Drehantriebsanschluss
- 34: Führungsschiene
- 36: Linearrollenführung
- 38: Stuhlung
- 40: Führungsschlitten
- 40': Führungsschlitten
- 42: Führungsschlitten
- 42': Führungsschlitten
- 44: Tambourlager
- 46: Linearrollenführung
- 48: Hydraulische Zylinder/Kolben-Anordnung
- 48': Hydraulische Zylinder/Kolben-Anordnung
- 50: Hydraulische Zylinder/Kolben-Anordnung
- 50': Hydraulische Zylinder/Kolben-Anordnung
- 52: Schlittenantrieb
- 54: Schlittenantrieb
- 56: Antriebselement, Antriebskette
- 56': Antriebselement, Antriebskette
- 58: Antriebselement, Antriebskette
- 58': Antriebselement, Antriebskette
- 60: Querwelle
- 62: Querwelle
- 64: Kettenspanner
- 64': Kettenspanner
- 66: Kettenspanner
- 66': Kettenspanner
- 68: Winkelcodierer
- 70: Winkelcodierer
- 72: Linearrollenführung
- 74: Messzelle
- 76: Liftarm
- 78: Tambourlift
- 80: Auslaufbereich
- 82: Laufschiene
- 84: Stoppeinrichtung
- 86: Antriebssystem
- 88: Motorschlitten
- 90: Andrückelement; Andrückrolle

## Patentansprüche

1. Verfahren zum Aufwickeln einer Materialbahn (12), insbesondere Papier-, Karton- oder Tissuebahn, auf einen Tambour (14), bei dem die Materialbahn (12) dem Tambour (14) über eine Tragtrommel (16) zugeführt und zwischen der Tragtrommel (16) und dem Tambour (14) bzw. dem darauf zu bildenden Wickel (18) ein Wickelspalt (20) gebildet und in diesem eine Linienkraft erzeugt wird,
**dadurch gekennzeichnet,**
**dass** die Wirkrichtung der im Wickelspalt (20) erzeugten Linienkraft während des gesamten Wickelaufbaus zumindest im Wesentlichen konstant gehalten wird.

2. Verfahren nach Anspruch 1,
**gekennzeichnet durch** wenigstens eines der folgenden Merkmale:
der Tambour (14) und damit der darauf zu bildende Wickel (18) wird während des gesamten Wickelaufbaus über ein und dieselbe Anpresseinheit (22, 22'; 24, 24') an die Tragtrommel (16) angepresst;
der Tambour (14) wird während des gesamten Wickelaufbaus über ein und dasselbe Zentrumsantriebssystem (26; 28) angetrieben;
der Tambour (14) wird so geführt, dass die beiden zueinander parallelen Achsen des Tambours (14) und der Tragtrommel (16) während des gesamten Wickelaufbaus in ein und derselben Ebene verbleiben, wobei vorzugsweise der Tambour (14) so geführt wird, dass die beiden zueinander parallelen Achsen des Tambours (14) und der Tragtrommel (16) während des gesamten Wickelaufbaus in einer Horizontalebene verbleiben.

3. Vorrichtung (10) zum Aufwickeln einer Materialbahn (12), insbesondere Papier-, Karton- oder Tissuebahn, auf einen Tambour (14), bei der die Materialbahn (12) dem Tambour (14) über eine Tragtrommel (16) zuführbar ist und zwischen der Tragtrommel (16) und dem Tambour (14) bzw. dem darauf zu bildenden Wickel (18) ein Wickelspalt (20) gebildet wird, um in diesem eine Linienkraft zu erzeugen, insbesondere zur Durchführung des Verfahrens nach einem der vorhergehenden Ansprüche,
**dadurch gekennzeichnet,**
**dass** der Tambour (14) und damit der darauf zu bildende Wickel (18) so an die Tragtrommel (16) anpressbar und der Tambour (14) so geführt ist, dass die Wirkrichtung der im Wickelspalt (20) erzeugten Linienkraft während des gesamten Wickelaufbaus zumindest im Wesentlichen konstant gehalten ist.

4. Vorrichtung (10) nach Anspruch 3,
**gekennzeichnet durch** wenigstens eines der folgenden Merkmale:
der Tambour (14) und damit der darauf zu bildende Wickel (18) ist während des gesamten Wickelaufbaus über ein und dieselbe Anpresseinheit (22, 22'; 24, 24') an die Tragtrommel (16) anpressbar ;
der Tambour (14) ist während des gesamten Wickelaufbaus über ein und dasselbe Zentrumsantriebssystem (26; 28) antreibbar;
der Tambour (14) ist so geführt, dass die beiden zueinander parallelen Achsen des Tambours (14) und der Tragtrommel (16) während des gesamten Wickelaufbaus in ein und derselben Ebene verbleiben, wobei vorzugsweise der Tambour (14) so geführt ist, dass die beiden zueinander parallelen Achsen des Tambours (14) und der Tragtrommel (16) während des gesamten Wickelaufbaus in einer Horizontalebene verbleiben.

5. Vorrichtung (10) nach einem der vorhergehenden Ansprüche 3 oder 4,
**dadurch gekennzeichnet,**
**dass** sie wenigstens einen Zentrumsantrieb (26; 28) aufweist, der einen mit einem Rotor versehenen Elektromotor umfasst, koaxial zum Tambour (14) in Zuordnung zu einem axialen Endbereich des Tambours (14) positionierbar ist und durch Verfahren des Zentrumsantriebs in Achsrichtung des Tambours (14) und/oder durch eine Relativbewegung zwischen einem Drehantriebsanschluss (30) des Zentrumsantriebs (26; 28) und dessen Rotor ohne Getriebe direkt mit dem Tambour (14) oder einem diesem zugeordneten Drehantriebsanschluss (32) koppelbar ist.

6. Vorrichtung (10) nach Anspruch 5,
**dadurch gekennzeichnet,**
**dass** sie zwei verfahrbare Anpresseinheiten (22, 22'; 24, 24') umfasst, über die der Tambour (14) und damit der darauf zu bildende Wickel (18) jeweils an die Tragtrommel (16) anpressbar ist und denen jeweils ein Zentrumsantrieb (26; 28) zugeordnet ist, der einen mit einem Rotor versehenen Elektromotor umfasst, koaxial zum Tambour (14) in Zuordnung zu einem axialen Endbereich des Tambours (14) positionierbar ist und durch Verfahren des Zentrumsantriebs (26; 28) in Achsrichtung des Tambours (14) und/oder durch eine Relativbewegung zwischen einem Drehantriebsanschluss (30) des Zentrumsantriebs (26; 28) und dessen Rotor ohne Getriebe direkt mit dem Tambour (14) oder einem diesem zugeordneten Drehantriebsanschluss (32) koppelbar ist, wobei ein jeweiliger Tambour (14) während des gesamten Wickelaufbaus nur über eine der beiden Anpresseinheiten (22, 22'; 24, 24') an die Tragtrommel (16) anpressbar ist und über die jeweils andere Anpresseinheit erst wieder der nächste Tambour (14) an die Tragtrommel (16) angepresst wird, ein jeweiliger Tambour (14) während des gesamten Wickelaufbaus entlang einer durch die Tragtrommelachse und senkrecht zu dieser verlaufenden linearen Wegstrecke geführt ist und die betreffende Anpresseinheit (22, 22' bzw. 24, 24') während des gesamten Wickelaufbaus dazu parallel verfahrbar ist, wobei der Tambour (14) während des gesamten Wickelaufbaus durch den der betreffenden Anpresseinheit (22, 22' bzw. 24, 24') zugeordneten Zentrumsantrieb (26 bzw. 28) antreibbar ist.

7. Vorrichtung (10) nach einem der vorhergehenden Ansprüche 3 bis 6, **gekennzeichnet durch** wenigstens eines der folgenden Merkmale:
der Tambour(14) ist horizontal geführt und beide Anpresseinheiten (22, 22'; 24, 24') sind jeweils horizontal verfahrbar;
die beiden Anpresseinheiten umfassen jeweils zwei Anpressschlitten (22, 22'; 24, 24'), von denen einer auf der Führerseite und der andere auf der Triebseite angeordnet ist, und der betreffende Zentrumsantrieb (26 bzw. 28) ist einem der beiden Anpressschlitten (22; 24) zugeordnet, wobei vorzugsweise die Anpressschlitten (22, 22'; 24, 24') auf vorzugsweise horizontalen Führungsschienen (34) und die Anpressschlitten (22, 22'; 24, 24') vorzugsweise mittels Linearrollenführungen (36) auf den Führungsschienen (34) geführt sind;
es sind eine führerseitige und eine triebseitige Stuhlung (38) vorgesehen, wobei einer der beiden Anpressschlitten (22'; 24') einer jeweiligen Anpresseinheit auf der Innenseite einer der beiden Stuhlungen (38) und der andere Anpressschlitten (22; 24) auf der Außenseite der anderen Stuhlung auf einer jeweiligen Führungsschiene (34) geführt und der betreffende Zentrumsantrieb (26 bzw. 28) dem äußeren Anpressschlitten (22; 24) zugeordnet ist.

8. Vorrichtung (10) nach einem der vorhergehenden Ansprüche 3 bis 7,
**gekennzeichnet durch** wenigstens eines der folgenden Merkmale:
in einem jeweiligen Anpressschlitten (22, 22'; 24, 24') ist ein senkrecht zur Verfahrrichtung des Anpressschlittens sowie senkrecht zur Tambourachse verfahrbarer Führungsschlitten (40, 40'; 42, 42') zur zentrierenden Aufnahme des betreffenden Tambourlagers (44) vorgesehen, wobei der Führungsschlitten vorzugsweise vertikal verfahrbar und/oder über eine Linearrollenführung (46) am Anpressschlitten gelagert und/oder über wenigstens ein Betätigungselement wie insbesondere wenigstens eine hydraulische Zylinder/Kolben-Anordnung (48, 48'; 50, 50') verfahrbar ist;
dem Anpressschlittenpaar (22, 22'; 24, 24') einer jeweiligen Anpresseinheit ist ein Schlittenantrieb (52; 54) zugeordnet, der über Antriebselemente (56, 56'; 58, 58') auf die Anpressschlitten (22, 22'; 24, 24') wirkt, wobei vorzugsweise der auf der Führerseite oder Triebseite angeordnete Schlittenantrieb (52; 54) über ein erstes auf derselben Seite wie der Schlittenantrieb (52; 54) angeordnetes Antriebselement (56; 58) auf den auf dieser Seite vorgesehenen Anpressschlitten (22; 24) und über eine Querwelle (60; 62) und ein auf der anderen Seite angeordnetes Antriebselement (56'; 58') auf den auf der anderen Seite vorgesehenen Anpressschlitten (22'; 24') wirkt.

9. Vorrichtung (10) nach Anspruch 8,
**gekennzeichnet durch** wenigstens eines der folgenden Merkmale:
der Schlittenantrieb (52; 54) eines der beiden Anpressschlittenpaare (22, 22'; 24, 24') oder Anpresseinheiten ist auf der Führerseite und der Schlittenantrieb (52; 54) des anderen Anpressschlittenpaares oder Anpresseinheit auf der Triebseite angeordnet;
die Antriebselemente umfassen Antriebsketten (56, 56'; 58, 58'), wobei vorzugsweise jeder Antriebskette (56, 56'; 58, 58') ein eigener Kettenspanner (64, 64'; 66, 66') zugeordnet ist oder die Antriebselemente Zahnriemen umfassen.

10. Vorrichtung (10) nach einem der vorhergehenden Ansprüche 3 bis 9, **gekennzeichnet durch** wenigstens eines der folgenden Merkmale:
die Anpressschlitten (22, 22'; 24, 24') sind über wenigstens ein Spindelgetriebe mit Querwelle antreibbar;
den Anpressschlitten (22, 22'; 24, 24') ist jeweils ein Einzelantrieb zugeordnet, wobei die Anpressschlitten (22, 22'; 24, 24') vorzugsweise jeweils über eine Zahnstange antreibbar sind.

11. Vorrichtung (10) nach einem der vorhergehenden Ansprüche 3 bis 10, **gekennzeichnet durch** wenigstens eines der folgenden Merkmale:
die Vorrichtung (10) umfasst eine insbesondere elektronische Steuer- und/oder Regeleinrichtung, wobei vorzugsweise zur Steuerung und/oder Regelung der Antriebsschlittenbewegungen und/oder zur Positionierung der Antriebsschlitten (22, 22'; 24, 24') jedem Schlittenantrieb (52; 54) ein mit der Steuer- und/oder Regeleinrichtung verbundener Winkelcodierer (68; 70) zugeordnet ist;
ein jeweiliger Zentrumsantrieb (26; 28) ist auf dem betreffenden Anpressschlitten (22; 24) bzw. dem diesem zugeordneten Führungsschlitten (40; 42) insbesondere über eine Linearrollenführung (72) in Querrichtung verschiebbar geführt;
die Tragtrommel (16) ist auf mit der Steuer- und/oder Regeleinrichtung verbundenen Messzellen (74) gelagert, über die die Kraft messbar ist, mit der der Tambour (14) bzw. der darauf zu bildende Wickel an die Tragtrommel (16) angepresst wird;
zur Übergabe eines jeweiligen neuen Tambours (14) aus einem über der Wickelvorrichtung (10) angeordneten Tambourmagazin an die entsprechend positionierten Führungsschlitten (40, 40'; 42, 42') eines jeweiligen Anpressschlittenpaares (22, 22'; 24, 24') bzw. Anpresseinheit ist ein verfahrbare Liftarme (76) umfassender Tambourlift (78) vorgesehen, wobei vorzugsweise dem Tambourlift (78) ein Tambourstarter zugeordnet ist, um einen jeweiligen neuen Tambour (14) bereits vor der Übergabe an die jeweilige Anpresseinheit (22, 22'; 24, 24') bzw. deren Führungsschlitten (40, 40'; 42, 42') zu beschleunigen.

12. Vorrichtung (10) nach einem der vorhergehenden Ansprüche 3 bis 11, **gekennzeichnet durch** wenigstens eines der folgenden Merkmale:
die führerseitige und die triebseitige Stuhlung (38) sind in einem Auslaufbereich (80) mit bezüglich der Horizontalen geneigten Laufschienen (82) versehen, auf die der fertige und insbesondere abgebremste Wickel (18) aufsetzbar ist, um diesen einer Stoppeinrichtung (84) zuzuführen;
die Steuerung und/ oder Regelung des Wickelaufbaus erfolgt zumindest teilweise über die Kraft, mit der der Tambour (14) bzw. der darauf zu bildende Wickel (18) an die Tragtrommel (16) angepresst wird, und / oder zumindest teilweise über den vom Tambour (14) bzw. von dem darauf zu bildenden Wickel (18) zurückgelegten Weg,
wobei vorzugsweise die Steuerung und/oder Regelung des Wickelaufbaus über den vom Tambour (14) bzw. von dem darauf zu bildenden Wickel (18) zurückgelegten Weg erst ab einem vorgebbaren Wickeldurchmesser erfolgt;
die Führungsschlitten (40, 40'; 42, 42') sind nur zur Führung des Tambours (14) vorgesehen und der Tambour (14) ist während des Wickelaufbaus **durch** Laufschienen getragen.

13. Vorrichtung (10) nach einem der vorhergehenden Ansprüche 5 bis 12,
**gekennzeichnet durch** wenigstens eines der folgenden Merkmale:
der Zentrumsantrieb (26; 28) ist mit einem Anpressschlitten (22, 22'; 24, 24') kombiniert, über den der Tambour (14) bzw. der darauf zu bildende Wickel an die Tragrolle anpressbar ist, wobei der Zentrumsantrieb und der Anpressschlitten gemeinsam geführt sind, wobei vorzugsweise der Zentrumsantrieb (26; 28) mit einem einem Sekundärwickelbereich zugeordneten Sekundärschlitten oder mit einem einem Primärwickelbereich zugeordneten Primärschlitten kombiniert ist;
der dem Tambour (14) zugeordnete Drehantriebsanschluss (32) umfasst eine Antriebskupplung oder -glocke;
der Drehantriebsanschluss (30) des Zentrumsantriebs (26; 28) umfasst einen Antriebsstern.

14. Vorrichtung (10) nach einem der Ansprüche 5 bis 13,
**gekennzeichnet durch** wenigstens eines der folgenden Merkmale:
der Rotor umfasst eine Motorhohlwelle;
der Zentrumsantrieb (26; 28) ist **durch** eine Relativbewegung zwischen dem Antriebsstern und der Motorhohlwelle mit dem Tambour bzw. dem diesem zugeordneten Drehantriebsanschluss koppelbar;
sowohl auf der Führerseite als auch auf der Triebseite ist jeweils ein Zentrumsantrieb vorgesehen, wobei vorzugsweise die beiden auf unterschiedlichen Seiten angeordneten Zentrumsantriebe eine unterschiedliche Motorcharakteristik besitzen und hierbei vorzugsweise einer der beiden Zentrumsantriebe ein relativ kleineres Drehmoment bei relativ höheren Drehzahlen für einen vorgebbaren unteren Wickeldurchmesserbereich und der andere Zentrumsantrieb ein relativ größeres Drehmoment bei relativ kleineren Drehzahlen für einen vorgebbaren oberen Wickeldurchmesserbereich erzeugt.

15. Vorrichtung (10) nach einem der Ansprüche 5 bis 14,
**gekennzeichnet durch** wenigstens eines der folgenden Merkmale:
wenigstens ein Zentrumsantrieb (26; 28) ist einem Sekundärwickelbereich zugeordnet;
wenigstens ein Zentrumsantrieb ist einem Primärwickelbereich zugeordnet;
sowohl einem Primärwickelbereich als auch einem Sekundärwickelbereich ist jeweils wenigstens ein Zentrumsantrieb zugeordnet.

## Claims

1. Method for winding a material web (12), in particular a paper, board or tissue web, onto a spool (14), in which the material web (12) is fed to the spool (14) over a carrier drum (16) and a winding nip (20) is formed between the carrier drum (16) and the spool (14) or the reel (18) to be formed thereon, and a line force is produced in the said winding nip (20),
**characterized in that**
the active direction of the line force produced in the winding nip (20) is kept at least substantially constant during the entire build-up of the reel.

2. Method according to Claim 1,
**characterized by** at least one of the following features:
the spool (14) and therefore the reel (18) to be formed thereon is pressed against the carrier drum (16) via one and the same pressing unit (22, 22'; 24, 24') during the entire build-up of the reel;
the spool (14) is driven via one and the same centre drive system (26; 28) during the entire build-up of the reel;
the spool (14) is guided in such a way that the two mutually parallel axes of the spool (14) and of the carrier drum (16) remain in one and the same plane during the entire build-up of the reel, the spool (14) preferably being guided in such a way that the two mutually parallel axes of the spool (14) and of the carrier drum (16) remain in a horizontal plane during the entire build-up of the reel.

3. Device (10) for winding a material web (12), in particular a paper, board or tissue web, onto a spool (14), in which the material web (12) can be fed to the spool (14) over a carrier drum (16) and a winding nip (20) is formed between the carrier drum (16) and the spool (14) or the reel (18) to be formed thereon, in order to produce a line force in the said winding nip (20), in particular for carrying out the method according to one of the preceding claims,
**characterized in that**
the spool (14) and therefore the reel (18) to be formed thereon can be pressed against the carrier drum (16) and the spool (14) is guided in such a way that the active direction of the line force produced in the winding nip (20) is kept at least substantially constant during the entire build-up of the reel.

4. Device (10) according to Claim 3,
**characterized by** at least one of the following features:
the spool (14) and therefore the reel (18) to be formed thereon can be pressed against the carrier drum (16) via one and the same pressing unit (22, 22'; 24, 24') during the entire build-up of the reel;
the spool (14) can be driven via one and the same centre drive system (26; 28) during the entire build-up of the reel;
the spool (14) is guided in such a way that the two mutually parallel axes of the spool (14) and of the carrier drum (16) remain in one and the same plane during the entire build-up of the reel, the spool (14) preferably being guided in such a way that the two mutually parallel axes of the spool (14) and of the carrier drum (16) remain in a horizontal plane during the entire build-up of the reel.

5. Device (10) according to one of the preceding Claims 3 or 4,
**characterized in that**
it has at least one centre drive (26; 28) which comprises an electric motor provided with a rotor, can be positioned coaxially with respect to the spool (14) in assignment to an axial end region of the spool (14) and, by moving the centre drive in the axial direction of the spool (14) and/or by means of a relative movement between a rotary drive connection (30) of the centre drive (26; 28) and the rotor thereof, can be coupled directly to the spool (14) or a rotary drive connection (32) assigned to the latter, without any gearbox.

6. Device (10) according to Claim 5,
**characterized in that**
it comprises two movable pressing units (22, 22'; 24, 24'), via which the spool (14) and therefore the reel (18) to be formed thereon can in each case be pressed against the carrier drum (16) and to which in each case there is assigned a centre drive (26; 28) which comprises an electric motor provided with a rotor, can be positioned coaxially with respect to the spool (14) in assignment to an axial end region of the spool (14) and, by moving the centre drive (26; 28) in the axial direction of the spool (14) and/or by means of a relative movement between a rotary drive connection (30) of the centre drive (26; 28) and the rotor thereof, can be coupled directly to the spool (14) or a rotary drive connection (32) assigned to the latter, without any gearbox, it being possible for a respective spool (14) to be pressed against the carrier drum (16) only via one of the two pressing units (22, 22'; 24, 24') during the entire build-up of the reel and only the next spool (14) being pressed against the carrier drum (16) again via the respective other pressing unit, a respective spool (14) being guided along a linear path running through the carrier drum axis and perpendicular to the latter during the entire build-up of the reel, and it being possible for the relevant pressing unit (22, 22' or 24, 24') to be moved parallel thereto during the entire build-up of the reel, it being possible for the spool (14) to be driven by the centre drive (26 or 28) assigned to the relevant pressing unit (22, 22' or 24, 24') during the entire build-up of the reel.

7. Device (10) according to one of the preceding Claims 3 to 6,
**characterized by** at least one of the following features:
the spool (14) is guided horizontally and both pressing units (22, 22'; 24, 24') can in each case be moved horizontally;
the two pressing units in each case comprise two pressing carriages (22, 22'; 24, 24'), of which one is arranged on the operator's side and the other on the drive side, and the relevant centre drive (26 or 28) is assigned to one of the two pressing carriages (22; 24), the pressing carriages (22, 22'; 24, 24') preferably being guided on preferably horizontal guide rails (34) and the pressing carriages (22, 22'; 24, 24') preferably being guided on the guide rails (34) by means of linear roller guides (36);
an operator's-side and a drive-side frame (38) are provided, one of the two pressing carriages (22'; 24') of a respective pressing unit being guided on the inner side of one of the two frames (38), and the other pressing carriage (22; 24) being guided on the outer side of the other frame on a respective guide rail (34), and the relevant centre drive (26 or 28) being assigned to the outer pressing carriage (22; 24).

8. Device (10) according to one of the preceding Claims 3 to 7,
**characterized by** at least one of the following features:
provided in a respective pressing carriage (22, 22'; 24, 24') is a guide carriage (40, 40'; 42, 42') that can be moved at right angles to the direction of movement of the pressing carriage and at right angles to the spool axis for the centring accommodation of the relevant spool bearing (44), the guide carriage preferably being mounted on the pressing carriage such that it can be moved vertically and/or via a linear roller guide (46) and/or can be moved via at least one actuating element such as in particular at least one hydraulic cylinder/piston arrangement (48, 48'; 50, 50');
the pair of pressing carriages (22, 22'; 24, 24') of a respective pressing unit is assigned a carriage drive (52; 54), which acts on the pressing carriages (22, 22'; 24, 24') via drive elements (56, 56'; 58, 58'), the carriage drive (52; 54) arranged on the operator's side or drive side preferably acting on the pressing carriage (22; 24) provided on this side via a first drive element (56; 58) arranged on the same side as the carriage drive (52; 54), and acting on the pressing carriage (22'; 24') provided on the other side via a cross-shaft (60; 62) and a drive element (56'; 58') arranged on the other side.

9. Device (10) according to Claim 8,
**characterized by** at least one of the following features:
the carriage drive (52; 54) of one of the two pairs of pressing carriages (22, 22'; 24, 24') or pressing units is arranged on the operator's side, and the carriage drive (52; 54) of the other pair of pressing carriages or pressing unit is arranged on the drive side;
the drive elements comprise drive chains (56, 56'; 58, 58'), each drive chain (56, 56'; 58, 58') preferably being assigned an individual chain tensioner (64, 64'; 66, 66'), or the drive elements comprising toothed belts.

10. Device (10) according to one of the preceding Claims 3 to 9,
**characterized by** at least one of the following features:
the pressing carriages (22, 22'; 24, 24') can be driven via at least one spindle mechanism with cross-shaft;
the pressing carriages (22, 22'; 24, 24') are each assigned an individual drive, it preferably being possible for the pressing carriages (22, 22'; 24, 24') to be driven via a rack in each case.

11. Device (10) according to one of the preceding Claims 3 to 10,
**characterized by** at least one of the following features:
the device (10) comprises an in particular electronic control and/or regulating device, each carriage drive (52; 54) preferably being assigned an angle encoder (68; 70) connected to the control and/or regulating device for controlling and/or
regulating the drive carriage movements and/or for positioning the drive carriages (22, 22'; 24, 24');
a respective centre drive (26; 28) is guided such that it can be displaced in the transverse direction on the relevant pressing carriage (22; 24) or the guide carriage (40; 42) assigned to the latter, in particular via a linear roller guide (72);
the carrier drum (16) is mounted on measuring cells (74) connected to the control and/or regulating device, via which it is possible to measure the force with which the spool (14) and the reel to be formed thereon is pressed against the carrier drum (16);
in order to transfer a respective new spool (14) from a spool magazine arranged above the winding device (10) to the appropriately positioned guide carriages (40, 40'; 42, 42') of a respective pair of pressing carriages (22, 22'; 24, 24') or pressing unit, a spool lift (78) comprising movable lifting arms (76) is provided, a spool starter preferably being assigned to the spool lift (78) in order to accelerate a respective new spool (14) even before the transfer to the respective pressing unit (22, 22'; 24, 24') or the guide carriage (40, 40'; 42, 42') of the latter.

12. Device (10) according to one of the preceding Claims 3 to 11,
**characterized by** at least one of the following features:
in a run-out region (80), the operator's-side and the drive-side frame (38) are provided with running rails (82) which are inclined with respect to the horizontal, onto which the finished and in particular braked reel (18) can be placed in order to feed the latter to a stopping apparatus (84);
the control and/or regulation of the build-up of the reel is carried out at least partly via the force with which the spool (14) and the reel (18) to be formed thereon is pressed against the carrier drum (16), and/or at least partly via the distance covered by the spool (14) and the reel (18) to be formed thereon, the control and/or regulation of the build-up of the reel via the distance covered by the spool (14) and the reel (18) to be formed thereon preferably being carried out only starting from a pre-definable reel diameter;
the guide carriages (40, 40'; 42, 42') are provided only to guide the spool (14), and the spool (14) is carried by running rails during the build-up of the reel.

13. Device (10) according to one of the preceding Claims 5 to 12,
**characterized by** at least one of the following features:
the centre drive (26; 28) is combined with a pressing carriage (22, 22'; 24, 24'), via which the spool (14) and the reel to be formed thereon can be pressed against the carrier roll, the centre drive and the pressing carriage being guided jointly, the centre drive (26; 28) preferably being combined with a secondary carriage assigned to a secondary winding region or with a primary carriage assigned to a primary winding region;
the rotary drive connection (32) assigned to the spool (14) comprises a drive coupling or bell;
the rotary drive connection (30) of the centre drive (26; 28) comprises a drive spider.

14. Device (10) according to one of Claims 5 to 13,
**characterized by** at least one of the following features:
the rotor comprises a hollow motor shaft;
the centre drive (26; 28) can be coupled to the spool or the rotary drive connection assigned to the latter by means of a relative movement between the drive spider and the hollow motor shaft;
in each case a centre drive is provided both on the operator's side and on the drive side, the two centre drives arranged on different sides preferably having different motor characteristics and in this case one of the two centre drives preferably generating a relatively smaller torque at relatively higher rotational speeds for a pre-definable lower reel diameter range, and the other centre drive generating a relatively higher torque at relatively lower rotational speeds for a pre-definable upper reel diameter range.

15. Device (10) according to one of Claims 5 to 14,
**characterized by** at least one of the following features:
at least one centre drive (26; 28) is assigned to a secondary winding region;
at least one centre drive is assigned to a primary winding region;
in each case at least one centre drive is assigned both to a primary winding region and to a secondary winding region.

## Revendications

1. Procédé pour enrouler une bande de matériau (12), en particulier une bande de papier, carton ou papier-tissu, sur un tambour (14), dans lequel la bande de matériau (12) est acheminée au tambour (14) par le biais d'un cylindre porteur (16) et une fente d'enroulement (20) est formée entre le cylindre porteur (16) et le tambour (14) ou la bobine (18) à former sur celui-ci, et une force linéaire est appliquée dans cette fente d'enroulement,
**caractérisé en ce que**
la direction d'action de la force linéaire produite dans la fente d'enroulement (20) pendant toute la formation de la bobine est maintenue au moins essentiellement constante.

2. Procédé selon la revendication 1,
**caractérisé par** au moins l'une des caractéristiques suivantes :
le tambour (14) et donc la bobine (18) à former sur celui-ci sont pressés pendant toute la formation de la bobine par le biais d'une seule et
même unité de pressage (22, 22' ; 24, 24') contre le cylindre porteur (16) ; le tambour (14) est entraîné pendant toute la formation de la bobine par le biais d'un seul et même système d'entraînement central (26 ; 28) ; le tambour (14) est guidé de telle sorte que les deux axes parallèles l'un à l'autre du tambour (14) et du cylindre porteur (16) restent dans un seul et même plan pendant toute la formation de la bobine, le tambour (14) étant de préférence guidé de telle sorte que les deux axes parallèles l'un à l'autre du tambour (14) et du cylindre porteur (16) restent dans un plan horizontal pendant toute la formation de la bobine.

3. Dispositif (10) pour enrouler une bande de matériau (12), en particulier une bande de papier, carton ou papier-tissu, sur un tambour (14), dans lequel la bande de matériau (12) peut être acheminée au tambour (14) par le biais d'un cylindre porteur (16) et une fente d'enroulement (20) est formée entre le cylindre porteur (16) et le tambour (14) ou la bobine (18) à former sur celui-ci, afin de produire dans ladite fente d'enroulement une force linéaire, notamment pour mettre en oeuvre le procédé selon l'une quelconque des revendications précédentes,
**caractérisé en ce que**
le tambour (14) et donc la bobine (18) à former sur celui-ci peuvent être pressés sur le cylindre porteur (16) et le tambour (14) est guidé de telle sorte que la direction d'action de la force linéaire produite dans la fente d'enroulement (20) pendant toute la formation de la bobine soit maintenue au moins essentiellement constante.

4. Dispositif (10) selon la revendication 3,
**caractérisé par** au moins l'une des caractéristiques suivantes :
le tambour (14) et donc la bobine (18) à former sur celui-ci peuvent être pressés pendant toute la formation de la bobine par le biais d'une seule et
même unité de pressage (22, 22' ; 24, 24') contre le cylindre porteur (16) ; le tambour (14) peut être entraîné pendant toute la formation de la bobine par le biais d'un seul et même système d'entraînement central (26 ; 28) ; le tambour (14) est guidé de telle sorte que les deux axes parallèles l'un à l'autre du tambour (14) et du cylindre porteur (16) restent dans un seul et même plan pendant toute la formation de la bobine, le tambour (14) étant de préférence guidé de telle sorte que les deux axes parallèles l'un à l'autre du tambour (14) et du cylindre porteur (16) restent dans un plan horizontal pendant toute la formation de la bobine.

5. Dispositif (10) selon l'une quelconque des revendications précédentes 3 ou 4,
**caractérisé en ce**
**qu'**il présente au moins un entraînement central (26 ; 28) qui comprend un moteur électrique pourvu d'un rotor, qui peut être positionné coaxialement par rapport au tambour (14) en association avec une région d'extrémité axiale du tambour (14) et qui peut être accouplé, par déplacement de l'entraînement central dans la direction axiale du tambour (14) et/ou par un mouvement relatif entre un raccord d'entraînement en rotation (30) de l'entraînement central (26 ; 28) et de son rotor, sans transmission, directement au tambour (14) ou à un raccord d'entraînement en rotation (32) associé à celui-ci.

6. Dispositif (10) selon la revendication 5,
**caractérisé en ce**
**qu'**il comprend deux unités de pressage déplaçables (22, 22' ; 24, 24') par le biais desquelles le tambour (14) et donc la bobine (18) à former sur celui-ci peuvent être pressés à chaque fois contre le cylindre porteur (16) et auxquelles est associé à chaque fois un entraînement central (26 ; 28), qui comprend un moteur électrique pourvu d'un rotor, qui peut être positionné coaxialement par rapport au tambour (14) en association avec une région d'extrémité axiale du tambour (14) et qui peut être accouplé, par déplacement de l'entraînement central (26 ; 28) dans la direction axiale du tambour (14) et/ou par un mouvement relatif entre un raccord d'entraînement en rotation (30) de l'entraînement central (26 ; 28) et de son rotor, sans transmission, directement au tambour (14) ou à un raccord d'entraînement en rotation (32) associé à celui-ci, un tambour respectif (14) pouvant être pressé contre le cylindre porteur (16) pendant toute la formation de la bobine, uniquement par le biais de l'une des deux unités de pressage (22, 22' ; 24, 24'), et le tambour suivant (14) étant seulement ensuite pressé contre le cylindre porteur (16) par le biais de l'autre unité de pressage respective, un tambour respectif (14) pendant toute la formation de la bobine étant guidé le long d'une trajectoire linéaire s'étendant à travers l'axe du cylindre porteur et perpendiculairement à celui-ci, et l'unité de pressage correspondante (22, 22', respectivement 24, 24') pouvant être déplacée parallèlement à celui-ci pendant toute la formation de la bobine, le tambour (14), pendant toute la formation de la bobine, pouvant être entraîné par l'entraînement central (26, respectivement 28) associé à l'unité de pressage correspondante (22, 22', respectivement 24, 24').

7. Dispositif (10) selon l'une quelconque des revendications précédentes 3 à 6, **caractérisé par** au moins l'une des caractéristiques suivantes :
le tambour (14) est guidé horizontalement et les deux unités de pressage (22, 22' ; 24, 24') sont déplaçables à chaque fois horizontalement ;
les deux unités de pressage comprennent à chaque fois deux chariots de pressage (22, 22' ; 24, 24'), dont l'un est disposé sur le côté opérateur et l'autre est disposé sur le côté entraînement, et l'entraînement central correspondant (26, respectivement 28) est associé à l'un des deux chariots de pressage (22 ; 24), de préférence les chariots de pressage (22, 22' ; 24, 24') étant guidés sur des rails de guidage (34) de préférence horizontaux et les chariots de pressage (22, 22' ; 24, 24') étant guidés de préférence au moyen de guides à rouleaux linéaires (36) sur les rails de guidage (34) ; un bâti (38) est prévu à chaque fois du côté opérateur et du côté entraînement, l'un des deux chariots de pressage (22' ; 24') d'une unité de pressage respective étant guidé sur le côté interne de l'un des deux bâtis (38) et l'autre chariot de pressage (22 ; 24) étant guidé sur le côté externe de l'autre bâti sur un rail de guidage respectif (34) et l'entraînement central correspondant (26, respectivement 28) étant associé au chariot de pressage extérieur (22 ; 24).

8. Dispositif (10) selon l'une quelconque des revendications précédentes 3 à 7, **caractérisé par** au moins l'une des caractéristiques suivantes :
dans un chariot de pressage respectif (22, 22' ; 24, 24') est prévu un chariot de guidage (40, 40' ; 42, 42') déplaçable perpendiculairement à la direction de déplacement du chariot de pressage et perpendiculairement à l'axe du tambour pour recevoir en le centrant le palier de tambour correspondant (44), le chariot de guidage étant de préférence déplaçable verticalement et/ou étant supporté par le biais d'un guide à rouleaux linéaire (46) sur le chariot de pressage et/ou étant déplaçable par le biais d'au moins un élément d'actionnement comme en particulier au moins un agencement cylindre-piston hydraulique (48, 48' ; 50, 50') ;
la paire de chariots de pressage (22, 22', 24, 24') d'une unité de pressage respective étant associée à un entraînement de chariot (52 ; 54) qui agit par le biais d'éléments d'entraînement (56, 56' ; 58, 58') sur les chariots de pressage (22, 22' ; 24, 24'), de préférence l'entraînement de chariot (52 ; 54) disposé du côté opérateur ou du côté entraînement agissant par le biais d'un premier élément d'entraînement (56 ; 58) disposé du même côté que l'entraînement de chariot (52 ; 54) sur le chariot de pressage (22 ; 24) prévu de ce côté, et agissant par le biais d'un arbre transversal (60 ; 62) et d'un élément d'entraînement (56' ; 58') disposé de l'autre côté sur le chariot de pressage (22' ; 24') prévu sur l'autre côté.

9. Dispositif (10) selon la revendication 8, **caractérisé par** au moins l'une des caractéristiques suivantes :
l'entraînement de chariot (52 ; 54) de l'une des deux paires de chariots de pressage (22, 22' ; 24, 24') ou des deux unités de pressage est disposé du côté opérateur et l'entraînement de chariot (52 ; 54) de l'autre paire de chariots de pressage ou de l'autre unité de pressage est disposé du côté entraînement ;
les éléments d'entraînement comprennent des chaînes d'entraînement (56, 56' ; 58, 58'), de préférence chaque chaîne d'entraînement (56, 56' ; 58, 58') étant associée à un tendeur de chaîne propre (64, 64' ; 66, 66') ou les éléments d'entraînement comprenant des courroies dentées.

10. Dispositif (10) selon l'une quelconque des revendications précédentes 3 à 9, **caractérisé par** au moins l'une des caractéristiques suivantes :
les chariots de pressage (22, 22' ; 24, 24') peuvent être entraînés par le biais d'au moins une transmission à broche avec un arbre transversal ;
les chariots de pressage (22, 22' ; 24, 24') sont à chaque fois associés à un entraînement unique, les chariots de pressage (22, 22' ; 24, 24') pouvant être entraînés de préférence à chaque fois par une crémaillère.

11. Dispositif (10) selon l'une quelconque des revendications précédentes 3 à 10, **caractérisé par** au moins l'une des caractéristiques suivantes :
le dispositif (10) comprend un dispositif de commande et/ou de régulation notamment électronique, de préférence pour la commande et/ou la régulation des mouvements des chariots d'entraînement et/ou pour le positionnement des chariots d'entraînement (22, 22' ; 24, 24'), on associe à chaque entraînement de chariot (52 ; 54) un codeur angulaire (68 ; 70) connecté au dispositif de commande et/ou de régulation ;
un entraînement central respectif (26 ; 28) est guidé de manière déplaçable dans la direction transversale sur le chariot de pressage correspondant (22 ; 24) ou le chariot de guidage (40 ; 42) associé à celui-ci, notamment par le biais d'un guide à rouleaux linéaire (72) ;
le cylindre porteur (16) est supporté sur des cellules de mesure (74) connectées au dispositif de commande et/ou de régulation, par le biais desquelles la force avec laquelle le tambour (14) ou la bobine à former sur celui-ci sont pressés sur le cylindre porteur (16) peut être mesurée ;
pour le transfert d'un nouveau tambour respectif (14) depuis un magasin de tambours disposé au-dessus du dispositif d'enroulement (10) aux chariots de guidage (40, 40' ; 42, 42') positionnés de manière correspondante d'une paire de chariots de pressage respective (22, 22' ; 24, 24') ou d'une unité de pressage, on prévoit un dispositif de levage de tambour (78) comprenant des bras de levage déplaçables (76), un démarreur de tambour étant de préférence associé au dispositif de levage de tambour (78) afin d'accélérer un nouveau tambour respectif (14) déjà avant son transfert à l'unité de pressage respective (22, 22' ; 24, 24') ou à ses chariots de guidage (40, 40' ; 42, 42').

12. Dispositif (10) selon l'une quelconque des revendications précédentes 3 à 11, **caractérisé par** au moins l'une des caractéristiques suivantes :
les bâtis (38) côté opérateur et côté entraînement sont pourvus, dans une région de sortie (80), de rails de roulement (82) inclinés par rapport à l'horizontale, sur lesquels peut être posée la bobine (18) finie et notamment freinée, afin de l'acheminer à un dispositif d'arrêt (84) ;
la commande et/ou la régulation de la structure d'enroulement a lieu au moins en partie par le biais de la force avec laquelle le tambour (14) ou la bobine (18) à former sur celui-ci sont pressés sur le cylindre porteur (16), et/ou au moins en partie par le biais de la distance parcourue par le tambour (14) ou par la bobine (18) à former sur celui-ci, de préférence la commande et/ou la régulation de la structure d'enroulement s'effectuant par le biais de la distance parcourue par le tambour (14) ou par la bobine (18) à former sur celui-ci, seulement à partir d'un diamètre de bobine prédéfini ;
les chariots de guidage (40, 40' ; 42, 42') sont prévus uniquement pour le guidage du tambour (14) et le tambour (14) est porté pendant la formation de la bobine par des rails de roulement.

13. Dispositif (10) selon l'une quelconque des revendications 5 à 12,
**caractérisé par** au moins l'une des caractéristiques suivantes :
l'entraînement central (26 ; 28) est combiné avec un chariot de pressage (22, 22' ; 24, 24'), par le biais duquel le tambour (14) ou la bobine à former sur celui-ci peuvent être pressés sur le cylindre porteur, l'entraînement central et le chariot de pressage étant guidés ensemble, de préférence l'entraînement central (26 ; 28) étant combiné avec un chariot secondaire associé à la région d'enroulement secondaire ou avec un chariot primaire associé à une région d'enroulement primaire ;
le raccord d'entraînement en rotation (32) associé au tambour (14) comprend un accouplement ou une cloche d'entraînement ;
le raccord d'entraînement en rotation (30) de l'entraînement central (26 ; 28) comprend une étoile d'entraînement.

14. Dispositif (10) selon l'une quelconque des revendications 5 à 13,
**caractérisé par** au moins l'une des caractéristiques suivantes :
le rotor comprend un arbre creux de moteur ;
l'entraînement central (26 ; 28) peut être accouplé par un mouvement relatif entre l'étoile d'entraînement et l'arbre creux de moteur au tambour ou au raccord d'entraînement en rotation associé à celui-ci ;
un entraînement central est prévu à chaque fois sur le côté opérateur et aussi sur le côté entraînement, de préférence les deux entraînements centraux disposés sur des côtés différents possédant une caractéristique de moteur différente et dans ce cas de préférence l'un des deux entraînements centraux produisant un couple relativement plus petit pour des vitesses de rotation relativement plus élevées pour une région de diamètre de bobine inférieure prédéfinissable et l'autre entraînement central produisant un couple relativement plus grand pour des vitesses de rotation relativement plus faibles pour une région de diamètre de bobine supérieure prédéfinissable.

15. Dispositif (10) selon l'une quelconque des revendications 5 à 14,
**caractérisé par** au moins l'une des caractéristiques suivantes :
au moins un entraînement central (26 ; 28) est associé à une région d'enroulement secondaire ;
au moins un entraînement central est associé à une région d'enroulement primaire ;
et au moins un entraînement central est à chaque fois associé à une région d'enroulement primaire ainsi qu'à une région d'enroulement secondaire.
